# EUROPÄISCHE PATENTSCHRIFT

(11) **EP 1 692 356 B1**
(45) Veröffentlichungstag und Bekanntmachung des Hinweises auf die Patenterteilung: **29.04.2009**
(21) Anmeldenummer: 04758924.7
(22) Anmeldetag: 15.09.2004
(51) Int. Cl.: E05B 15/02, E05B 47/00

(54) **TÜRÖFFNER**
DOOR OPENER
GACHE ELECTRIQUE

(30) Priorität: 13.10.2003 DE 10347528
(43) Veröffentlichungstag der Anmeldung: 23.08.2006
(73) Patentinhaber: ASSA ABLOY Sicherheitstechnik GmbH, 72458 Albstadt (DE)
(72) Erfinder: WITTKE, Norman, 72459 Albstadt (DE); FEILER, Gisbert, 72474 Winterlingen (DE)
(74) Vertreter: Lang, Friedrich
(86) Internationale Anmeldenummer: PCT/EP2004/010351
(87) Internationale Veröffentlichungsnummer: WO 2005/038173

(56) Entgegenhaltungen:
- EP-A- 0 153 627
- EP-A- 0 851 077
- EP-A- 1 087 079
- DE-B- 1 138 334
- US-A- 3 640 560
- US-A- 4 181 338

## Beschreibung

Die Erfindung betrifft einen Türöffner zum Freigeben einer Tür, der mit einem Schlossfallengegenstück und mit einem steuerbaren Sicherungselement zur Sicherung des Türöffners gegen unberechtigtes Öffnen der Tür versehen ist, wobei die Tür eine Schlossfalle aufweist, die in der Sperrstellung des Türöffners in das Schlossfallengegenstück eingreift.

Türöffner werden bekanntlich in Türschließanlagen von Wohn- oder Bürohäusern eingesetzt. Dabei wird eine als Schlossfallengegenstück dienende Schwenkfalle durch einen Sperrhebel (Wechsel) freigegeben oder gesperrt, der wiederum von einem Anker eines Elektromagneten gesichert wird. Die Schlossfalle der Tür hintergreift die Schwenkfalle und bei Freigabe kann die Schwenkfalle zurückgedrückt und die Tür geöffnet werden.

Für besondere Anwendungssituationen sind jeweils Anpassungen an die geforderten Eigenschaften notwendig, so dass eine Reihe von unterschiedlichen Türöffnertypen für besondere Aufgabenstellungen entwickelt wurden. Hierbei handelt es sich beispielsweise um geräuschkritische Einsatzbereiche, wie beispielsweise Krankenhäuser. Ein besonderes Einsatzgebiet ist ebenfalls gegeben, wenn Funktionssicherheit bei hoher Vorlast gewährleistet werden muß. Auch können besondere thermische Bedingungen bzw. besondere Bedingungen hinsichtlich Sicherheitsanforderungen herrschen, die unter Umständen dem Einsatz der bekannten Türöffner wegen Nichterfüllung dieser Bedingungen entgegenstehen.

Aus der US 3,640,560 A ist bekannt, einen Betätigungshebel im Schlossfallenaufnahmeraum eines Türöffners vorzusehen, der bei in den Türöffner hineinragender Schlossfalle einen Mikroschalter betätigt. Aus der US 4,181,338 A ist bekannt, biegsame oder federbeaufschlagte Rastmittel im Schlossfallenaufnahmeraum eines Türöffners vorzusehen, die ein Aufdrücken der Tür ermöglichen, ohne das die Schlossfalle aktiv aus dem Schlossfallenaufnahmeraum herausgezogen wird. Schließlich ist aus der EP 0 153 627 A1 ein Türöffner mit einem Freigabemechanismus bekannt, der eine elektromagnetisch betätigbare Sperre aufweist. Wird die Sperre elektromagnetisch gelöst, gleitet die in den Schlossfallenaufnahmeraum hineinragende Schlossfalle in Öffnungsrichtung der Tür eine rampenartige Führungsfläche entlang, über das die Schlossfalle aus dem Schlossfallenaufnahmeraum herausgeschoben wird.

Der Erfindung liegt die Aufgabe zugrunde, einen Türöffner der eingangs genannten Art derart weiterzubilden, dass er für möglichst viele Einsatzgebiete und Aufgabenstellungen geeignet ist und dennoch einfach aufgebaut ist.

Diese Aufgabe wird dadurch gelöst, dass er mit einem Auswerfer zum Auswerfen der Schlossfalle aus dem Schlossfallengegenstück und mit einem Kraftübertragungselement zwischen dem Schlossfallengegenstück und dem Auswerfer versehen ist, mit welchem bei der Öffnungsbewegung der Tür die von der Schlossfalle an das Schlossfallengegenstück eingeleitete Kraft nach einer Umlenkung der Kraft auf den Auswerfer übertragen wird.

Der Grundgedanke der Erfindung besteht darin, die beim Aufdrücken oder Aufziehen der Tür eingeleitete Kraft durch eine Kraft-Weg-Umsetzung zum Zurückdrücken einer federnd gelagerten Schlossfalle zu verwenden, wenn die elektromechanische Entriegelung erfolgt ist. Durch einen derartigen Türöffner wird es möglich, den Türöffnungsvorgang geräuscharm auszugestalten, da die Stoßenergie des Haltelements gering ist und das Rückschlaggeräusch der Türöffnerfalle gering ist. Außerdem wird das Einfallen der Schlossfalle durch den Auswerfer beim Prellen der Tür reduziert. Des weiteren ist die Funktionssicherheit des Türöffners bei hoher Vorlast zuverlässig gewährleistet, die durch Türdichtungen oder Bimetalleffekte, hervorgerufen durch Temperaturschwankungen entstehen können. Ein weiterer Vorteil einer bevorzugten Weiterbildung der Erfindung ist, dass das Schlossfallengegenstück des Türöffners durch ein geschlossenes Schließblech abgedeckt sein kann. Das bietet nicht nur optische Vorteile, sondern der Türspalt kann wegen des geschlossenen Schließblechs im Schlossbereich durchgehend abgedichtet werden, da die Dichtung umlaufend anliegen kann. Somit ist der Türöffner auch für Rauch und Brandschutztüren einsetzbar. Zusätzlich ist dies für den Wärme- und Schallschutz vorteilhaft. Schließlich wird durch das geschlossene Schließblech eine hohe statische Zuhaltekraft erreicht. Schließlich zeichnet sich die Erfindung durch eine kleine Bauform aus, so dass der Türöffner auch bei kleinen Zargenbreiten eingebaut werden kann.

Eine bevorzugte Weiterbildung der Erfindung sieht vor, dass der Auswerfer eine Schieberplatte und ein Betätigungselement aufweist, und das Betätigungselement unmittelbar am Schlossfallengegenstück angeordnet ist. Durch diese Anordnung wird eine optimale Krafteinleitung gegen die Schlossfalle bereitgestellt. Des weiteren ist es zweckmäßig, dass das Betätigungselement als längsverschieblich gelagerter Stift ausgeführt ist. Der Stift kann dabei in einer Führung im Schlossfallengegenstück angeordnet sein, die im einfachsten Fall als Bohrung ausgebildet ist. Der Stift selbst stellt eine kostengünstige Ausführung des Betätigungselements dar.

Des weiteren ist es vorteilhaft, dass ein Vorspannelement zur Einstellung der die Tür freigegebenen Auslösekraft vorgesehen ist. Des weiteren können das Kraftübertragungselement und/oder das Schlossfallengegenstück vorgespannt sein. Zur Vorspannung ist dabei eine Feder vorgesehen. Die Federkraft ist dabei bevorzugt einstellbar. Auf diese Weise lassen sich die Auslösekräfte vorgeben, so dass variable Anpassungen an die jeweiligen Einsatzbedingungen und Türmassen möglich sind.

Es ist besonders zweckmäßig, dass am Schlossfallengegenstück ein Druckstück vorgesehen ist.
Über das Druckstück kann eine Einstellung der Auslösekraft erfolgen.

Eine weitere bevorzugte Weiterbildung der Erfindung sieht vor, dass das Kraftübertragungselement als Wechsel ausgeführt ist. Alternativ kann das Kraftübertragungselement als Bowdenzug, Mehrgelenkgetriebe, Schubgliederkette oder hydraulisches System ausgeführt sein. Wenn der Wechsel zwei Hebelarme aufweist, kann eine optimale Kraftübertragung eingestellt werden. Bevorzugt wirkt dabei das Schlossfallengegenstück auf einen kurzen Hebelarm, während ein langer Hebelarm die eingeleitete Kraft an das Betätigungselement überträgt.

Bevorzugt ist des weiteren vorgesehen, dass am Schlossfallengegenstück im Eingriffsbereich mit der Schlossfalle ein Wälzkörper zur Reibungsminimierung vorhanden ist, so dass praktisch keine Reibung und damit kein Verschleiß auftritt.

Alternativ zu den als Freigabeaktoren für das Sicherungselement verwendeten Elektromagneten sieht eine Weiterbildung der Erfindung die Ver- oder Entriegelungsbetätigung auch piezoelektrisch, magnetostriktiv, über shape-memory-Aktoren, mechanisch, mittels rheologischer Flüssigkeiten, hydraulisch, oder pneumatisch vor. Bei hydraulischen, pneumatischen und rheologischen Freigabeverfahren kann auf einfache Weise eine sogenannte Panikfunktion zur automatischen Freigabe des Türöffners im Notfall realisiert werden.

Nachfolgend wird die Erfindung anhand von in der Zeichnung dargestellten Ausführungsbeispielen weiter beschriebenen. Es zeigen schematisch:
- Fig. 1: eine perspektivische Schrägansicht eines ersten Türöffners in Sperrstellung;
- Fig. 2: eine Querschnittsansicht durch den ersten Türöffner gemäß Fig. 1 in Sperrstellung entlang der Schnittlinie II-II;
- Fig. 3: eine Querschnittsansicht durch den ersten Türöffner gemäß Fig. 1 in Sperrstellung entlang einer Schnittlinie III-III;
- Fig. 4: eine Querschnittsansicht durch den ersten Türöffner gemäß Fig. 1 in Sperrstellung entlang der Schnittlinie IV-IV;
- Fig. 5: eine Seitensicht des ersten Türöffners auf die Schwenkfallenseite;
- Fig. 6: eine perspektivische Schrägansicht des ersten Türöffners gemäß Fig. 1 in Sperrstellung mit einer Schlossfalle;
- Fig. 7: eine Querschnittsansicht durch den ersten Türöffner gemäß Fig. 2 in Sperrstellung entlang der Schnittlinie IV-IV mit einer Schlossfalle;
- Fig. 8: eine perspektivische Schrägansicht des ersten Türöffners in Auswurfstellung mit einer Schlossfalle;
- Fig. 9: eine Querschnittsansicht durch den ersten Türöffner gemäß Fig. 8 in Auswurfstellung entlang der Schnittlinie IX-IX mit einer Schlossfalle;
- Fig. 10: eine Querschnittsansicht durch den ersten Türöffner gemäß Fig. 9 in Auswurfstellung entlang der Schnittlinie IX-IX mit einer gegenüber Fig. 9 verstellten Schwenkfalle und ohne Schlossfalle;
- Fig. 11: eine perspektivische Schrägansicht eines zweiten Türöffners in Auswurfstellung ohne eine Schlossfalle; und
- Fig. 12: eine Querschnittsansicht durch den zweiten Türöffner gemäß Fig. 11 in Auswurfstellung entlang der Schnittlinie XII-XII

Fig. 1 bis 4 veranschaulicht einen Türöffner in unbelasteter Sperrstellung. Er ist mit einem Gehäuse 2, einem als Schwenkfalle 3 ausgebildeten Schlossfallengegenstück, einem zweiarmigen, schwenkbar gelagerten Wechsel 6 und einem schwenkbar gelagerten Sicherungselement 8 versehen. Das Gehäuse ist bei abgenommenem Deckel (nicht wiedergegeben) dargestellt. Das Sicherungselement 8 wird von einem Anker gebildet, der direkt oder indirekt durch einen elektromagnetischen Aktor (nicht dargestellt) betätigt wird, und wirkt auf das freie Ende des langen Hebelarms 6' des Wechsels 6. Die Schwenkachse 15 des Sicherungselements 8 verläuft parallel zur Schwenkachse 17 des Wechsels 6. Die Schwenkachse 25 der Schwenkfalle 3 ist quer zu dazu ausgerichtet.

Ein kurzer Hebelarm 6" des Wechsels 6 steht in Wirkverbindung mit der Rückseite der Schwenkfalle 3 in der Weise, dass die Schwenkfalle 3 gemäß Fig. 1 bei gesperrtem Wechsel 6 an einer Bewegung gehindert ist, d.h. der Türöffner ist gesperrt. Bei entsperrtem Wechsel 6 gemäß Fig. 9 kann die Schwenkfalle 3 gegen den ausweichenden kurzen Hebelarm 6" des Wechsels 6 verschwenkt werden und der Türöffner ist damit in Auswurfstellung.

Der Türöffner weist ferner einen Auswerfer für eine Schlossfalle 13 (Fig. 6) auf, der eine Schieberplatte 18 und einen Stift 10 ( Fig. 4) zur Ansteuerung der Schieberplatte 18 aufweist. Die Schieberplatte 18 ist verschwenkbar auf der Schwenkfalle 3 gelagert, wobei ihre Schwenkachse 30 ( Fig. 5) quer zur Schwenkachse 25 der Schwenkfalle 3 verläuft. Die Schieberplatte 18 ist über eine erste Druckfeder 28 in Verbindung mit dem Stift 10 vorgespannt. Die Druckfeder 28 bewirkt, dass die Schieberplatte 18 in unbelastetem Zustand in ihre Außenposition von der Schwenkfalle 3 weggeschwenkt wird, wie in Fig. 1 dargestellt.

In der Position gemäß Fig. 1 ist das Sicherungslement 8 sperrend vor den in seiner Sperrposition liegenden langen Arm 6' des Wechsels 6 ausgelenkt. Dabei ist der lange Arm 6' von der Schwenkfalle 3 weg geschwenkt und der kurze Arm 6" liegt blockierend an der Schwenkfalle 3 an. Der Kontakt zwischen dem kurzen Arm 6" und der Schwenkfalle 3 erfolgt über ein Druckstück 16, welches im dargestellten Beispiel an der Schwenkfalle 3 angebracht ist. Das Druckstück 16 ist verstellbar ausgebildet, zum Beispiel über ein Schraubgewinde. Durch Verschiebung entlang des kurzen Hebelarms 6", beispielsweise durch einen exzentrisch verstellbaren Druckpunkt, kann damit eine Justierung der Kontaktstelle bzw. die Einstellung der Auslösekraft der Schwenkfalle 3 vorgenommen werden. Ein Druckbolzen 29 dient in Verbindung mit Druckstück 16 zur Einstellung einer Auslösekraft der Schwenkfalle 3.

Aus den Fig. 2 bis 4 ist im Einzelnen ersichtlich, dass die Schwenkfalle 3 zweiteilig mit einem lagerseitigen Basisteil 21 und einem L-förmigen Vorderteil 22 ausgebildet ist. Das Vorderteil hat einen basislagerseitigen Schenkel 3' und an dessen freien Ende einen auskragenden Schenkel 3", der in der Art einer Nase als Anschlag für eine Schlossfalle 13 (Fig. 6) dient. Das L-förmige Vorderteil 22 ist entlang des basisseitigen Schenkels 3' wahlweise in unterschiedlichen Positionen fixierbar, beispielsweise über eine Rastzahnfläche 23. Damit kann das Vorderteil 22 in Schwenkrichtung wahlweise versetzt auf dem Basisteil 21 angeordnet werden, um den Eingriff des freien Schenkels 3" mit einer Schlossfalle an die Position der Schlossfalle genau anzupassen. Die Schieberplatte 18 ist auf dem Vorderteil 22 angeordnet, so dass ihre Relativposition zum auskragenden Schenkel 3' unabhängig von der Zuordnung des Vorderteils 22 zum Basisteil 21 ist.

Gemäß Fig. 3 ist der Druckbolzen 29 im Basisteil 21 verschiebbar gelagert. Er wird gegen den langen Arm 6' des Wechsels 6 mit einer zweiten Druckfeder 31 beaufschlagt, die in einer Ausnehmung des Basisteils 21 angeordnet ist. Der Fußpunkt der zweiten Druckfeder 31 liegt auf einer Stellschraube 32, über welche die Vorspannung zwischen der Schwenkfalle 3 und dem langen Arm 6' eingestellt werden kann.

Der Stift 10 ist gemäß Fig. 4 in einer Bohrung des Basisteils 21 verschiebbar zwischen dem langen Arm 6' des Wechsels 6 und der Rückseite der Schieberplatte 18 gelagert. Der Stift 10 ist kürzer, als der betreffende Abstand des langen Hebelarms 6' und der Schieberplatte 18 in ihrer Außenposition. Der verbleibende Unterschied wird im Wesentlichen von der ersten Druckfeder 28 überbrückt, die sich am langen Hebelarm 6' abstützt und den Stift 10 auf die Schieberplatte 18 drückt, so dass sie in unbelastetem Zustand ihre Außenposition einnimmt.

In den Querschnittsdarstellungen der Fig. 3 und 4 ist veranschaulicht, dass der Stift 10 längsverschieblich in einer Führungsbohrung 20 in der Schwenkfalle 3 gelagert ist. Der Stift 10 macht deshalb jede Schwenkbewegung der Schwenkfalle 3 mit.

Fig. 5 zeigt die wahlweise verstellbare Verbindung von Vorderteil 22 und Basissteil 21 der Schwenkfalle 3 mittels parallelen Langlöchern 33 im Vorderteil 22 und Feststellschrauben 34 auf dem Basisteil 21.

Fig. 6 und 7 veranschaulichen die vorstehend beschriebene Sperrstellung des Türöffners weiter dadurch, dass eine entlang ihrer Längsachse gemäß Pfeil 26 federnd vorgespannte Schlossfalle 13 einer Tür (nicht dargestellt) wiedergegeben ist, die in die Schwenkfalle 3 eingreift. Die Schlossfalle 13 hat die Schieberplatte 18 in ihre Innenposition an der Schwenkfalle 3 gedrückt. Der Stift 10 wird dabei gegen die erste Druckfeder 28 bis zur gesperrten Schwenkfalle 3 verschoben, wobei die erste Druckfeder 28 im Zustand ihrer maximalen Komprimierung ist. Der Eingriff der Schlossfalle 13 mit der Schwenkfalle 3 erfolgt aufgrund der Federwirkung geräuscharm.

Da die Schieberplatte 18 auf dem Vorderteil 22 angeordnet ist, ist sichergestellt, dass auch die Schieberplatte 18 in jeder Position des Vorderteils 22 immer die genaue Ausrichtung relativ zur Schlossfalle 13 hat, so dass der Eingriff der Schieberplatte 18 mit der Schlossfalle 13 zuverlässig gewährleistet ist. Die Anordnung des Stifts 10 und der Führungsbohrung 20 ist dabei so gewählt, dass der Stift 10 die Schieberplatte 18 in jeder Position des Vorderteils 22 beaufschlagt.

In der Auswurfstellung des Türöffners gemäß Fig. 8 und 9 gibt das Sicherungselement 8 den langen Arm 6' frei. Durch Druck der Schlossfalle 13 aus der Zeichenebene heraus ist die Schwenkfalle 3 nach hinten geschwenkt und hat den kurzen Arm 6" nach hinten ausgelenkt. Folglich ist der lange Arm 6' nach vorn auf die Rückseite der Schwenkfalle 3 zu ausgelenkt.

Der lange Arm 6' schiebt den Stift 10 gegen die Rückseite der Schieberplatte 18 und lenkt diese nach vorne aus in die in Fig. 1 dargestellte Außenposition, wobei die erste Druckfeder 28 ihren komprimierten Zustand beibehält, und damit die Federwirkung der ersten Druckfeder 28 aufgehoben ist. Dabei wird die Schlossfalle 13 entgegen ihrer Federkraft in Pfeilrichtung 27 zurückgeschoben und gelangt außer Eingriff mit der Schwenkfalle 3. Der Wechsel 6 hat somit die Funktion eines mechanischen Kraft-Weg-Übertragungselements. Die beiden Enden des Stifts 10 sind abgerundet, so dass er leicht entlang des Wechsels 6 und der Schieberplatte 18 gleiten kann, wenn eine Schiebebewegung durchgeführt wird.

Der Türöffner arbeitet zusammenfassend folgendermaßen. Wird der Wechsel 6 elektromechanisch freigegeben, bewirkt eine von der Schlossfalle 13 ausgeübte Kraft auf das Vorderteil 22, dass die Schwenkfalle 3 in Kraftrichtung um ihre Schwenkachse 25 ausgelenkt wird. Über die Schwenkfalle 3 wird die Kraft umgelenkt und auf den Wechsel 6 übertragen, der über den Stift 10 auf die Schieberplatte 18 drückt. Auf diese Weise wird während des Verschwenkens der Schwenkfalle 3 der Stift 10 relativ zur Schwenkfalle 3 bewegt und wirkt dabei auf die Schieberplatte 18 ein. Diese schiebt die Schlossfalle 13 am freien Schenkel 3" der Schwenkfalle 3 vorbei, die gleichzeitig seitlich aus dem Weg der Schlossfalle 13 weggeschwenkt wird, den diese bei der Öffnungsbewegung der betreffenden Tür durchläuft.

Insgesamt wird also die von der Schlossfalle 13 auf die Schwenkfalle 3 in Schwenkrichtung ausgeübte Kraft über eine als Kraftübertragungselement dienende Hebelmechanik um etwa 90° umgelenkt und es erfolgt eine Kraft-Weg-Umsetzung, als deren Resultat die Schlossfalle 13 quer zur Schwenkrichtung in ihre Offen-Position zurück geschoben wird. Die Freigabe der Schlossfalle 13 beruht daher einerseits auf dem seitlichen Wegschwenken der Schwenkfalle 3 von der Schlossfalle 13 weg und andererseits dem Wegschieben der Schlossfalle 13 von der Schwenkfalle 3 weg. Die Freigabe der Schlossfalle 13 aus der Schwenkfalle 3 wird somit nicht mehr ausschließlich durch eine Schwenkbewegung der Schwenkfalle 3 wie bei bekannten Türöffnern, sondern durch eine kombinierte Schwenk-Schiebebewegung von Schwenkfalle 3 und Auswerfer vollzogen. Dies erlaubt einen geringen Schwenkweg der Schwenkfalle 3. Sie kann daher einen relativ langen Schwenkarm aufweisen, so dass das Schwenklager 25 wie dargestellt im Bereich der Gehäuseecke angeordnet werden kann, die dem freien Ende der Schwenkfalle 3 gegenüberliegt. Die Länge des Schwenkhebels der Schwenkfalle 3 kann daher etwa der Gehäusetiefe entsprechen.

Im Zusammenhang mit dem L-förmigen Vorderteil 22 unterscheiden sich die Fig. 1 bis 9 einerseits und Fig. 10 andererseits durch dessen Position auf dem Basisteil 21. Wie die Fig. 1 bis 9 zeigen, ist das Vorderteil 22 auf der Rastzahnfläche 23 in seiner Innenposition angeordnet, in welcher der Türöffner seine geringste Tiefe hat. Gemäß Fig. 10 befindet sich das Vorderteil 22 in einer nach außen verschobenen Position. Die Rastzahnfläche in Verbindung mit den Langlöchern 33 und Feststellschrauben 34 gestatten eine genaue Anpassung der Position des Vorderteils 22 an die Position der Schlossfalle 3 bei unterschiedlichen Einbaugegebenheiten des Türöffners.

Da die Schieberplatte 18 auf dem Vorderteil 22 angeordnet ist, ist sichergestellt, dass auch die Schieberplatte 22 in jeder Position des Vorderteils 22 immer die genaue Ausrichtung relativ zur Schlossfalle hat, so dass der Eingriff der Schieberplatte 18 mit der Schlossfalle zuverlässig gewährleistet ist. Die Anordnung des Stifts 10 und der Führungsbohrung 20 ist dabei so gewählt, dass der Stift 10 die Schieberplatte 18 in jeder Position des Vorderteils 22 beaufschlagt. Dabei ist ferner der Hebelarm in jeder Position des Vorderteils 22 gleich, unter welchem der Stift 10 an der Schieberplatte 18 angreift. Dadurch ist die Auslösekraft des Türöffners unabhängig von der Stellung des Vorderteils 22.

Bei dem zweiten Türöffner gemäß Fig. 11 und 12 sind gleiche Teile wie beim ersten Türöffner mit gleichen Bezugszeichen versehen, so dass auf die vorstehende Beschreibung Bezug genommen wird. Funktion und Zusammenwirken stimmen mit dem ersten Türöffner überein. Der zweite Türöffner unterscheidet sich vom ersten Türöffner lediglich durch die Anordnung der Schieberplatte 28, die hier mit ihrer Schwenkachse parallel zur Schwenkachse 25 der Schwenkfalle 3 angeordnet ist. Das freie Ende der Schieberplatte 18 ist dabei dem freien Schenkel 3" zugeordnet.

Die Querschnittsdarstellung in Fig. 12 zeigt ferner, dass der freie Schenkel 3" der Schwenkfalle 3 einen Innenrand 24 aufweist, der als Anschlag für die Schieberplatte 18 dient, und an welchem sich das freie Ende der Schieberplatte 18 in ausgeschwenkter Stellung abstützt.

Alternativ zur Schwenkfalle, kann es vorteilhaft sein, das Schlossfallengegenstück als verschiebbare Falle, bevorzugt als linear verschiebbare Falle, auszubilden.

## Patentansprüche

1. Türöffner zum Freigeben einer Tür, der mit einem Schlossfallengegenstück (3) und mit einem steuerbaren Sicherungselement (8) zur Sicherung des Türöffners gegen unberechtigtes Öffnen der Tür versehen ist, wobei die Tür eine Schlossfalle (13) aufweist, die in der Sperrstellung des Türöffners in das Schlossfallengegenstück eingreift,
**dadurch gekennzeichnet,**
**dass** er mit einem Auswerfer (18) zum Auswerfen der Schlossfalle (13) aus dem Schlossfallengegenstück (3) und mit einem Kraftübertragungselement (6) zwischen dem Schlossfallengegenstück (3) und dem Auswerfer (18) versehen ist, mit welchem bei der Öffnungsbewegung der Tür die von der Schlossfalle (13) an das Schlossfallengegenstück (3) eingeleitete Kraft nach einer Umlenkung der Kraft auf den Auswerfer (18) übertragen wird.

2. Türöffner nach Anspruch 1,
**dadurch gekennzeichnet,**
**dass** der Auswerfer (18) am Schlossfallengegenstück (3) angeordnet ist.

3. Türöffner nach Anspruch 2,
**dadurch gekennzeichnet,**
**dass** der Auswerfer eine Schieberplatte (18) umfasst, die schwenkbar auf dem chlossfallengegenstück (3) angeordnet ist.

4. Türöffner nach Anspruch 3,
**dadurch gekennzeichnet,**
**dass** die Schwenkachse (30) der Schieberplatte (18) parallel zur Bewegungsrichtung des Schlossfallengegenstücks (3) verläuft..

5. Türöffner nach Anspruch 4,
**dadurch gekennzeichnet,**
**dass** das Schlossfallengegenstück als Schwenkfalle (3) ausgebildet ist, und dass die Schwenkachse (30) der Schieberplatte (18) quer zur Achse (25) der Schwenkfalle (3) verläuft.

6. Türöffner nach Anspruch 4,
**dadurch gekennzeichnet,**
**dass** das Schlossfallengegenstück als verschiebbare Falle, insbesondere linear verschiebbare Falle, ausgebildet ist.

7. Türöffner nach einem der vorhergehenden Ansprüche 3 bis 6,
**dadurch gekennzeichnet,**
**dass** das Kraftübertragungselement eine Hebelverbindung mit einen gesteuerten zweiarmigen Wechsel (6) umfasst, dass der eine Hebelarm (6") als Sperrelement für das Schlossfallengegenstück dient, und dass der andere Hebelarm (6') in Wirkverbindung mit einem Stift (10) steht, der mit der Schieberplatte (18) in Eingriff steht.

8. Türöffner nach Anspruch 7,
**dadurch gekennzeichnet,**
**dass** der zweiarmige Wechsel (6) elektromechanisch, piezoelektrisch, magnetostriktiv, über shape-memory-Aktoren, mechanisch, mittels rheologischer Flüssigkeiten, hydraulisch oder pneumatisch gesteuert ist.

9. Türöffner nach einem der Ansprüche 1 bis 6,
**dadurch gekennzeichnet,**
**dass** das Kraftübertragungselement als Bowdenzug, Mehrgelenkgetriebe, Schubgliederkette oder hydraulisches System ausgebildet ist.

10. Türöffner nach einem der vorhergehenden Ansprüche,
**dadurch gekennzeichnet,**
**dass** ein Vorderteil (22) des Schlossfallengegenstücks (3) relativ zu einem Basisteil (21) einstellbar ist.

11. Türöffner nach einem der vorhergehenden Ansprüche,
**dadurch gekennzeichnet,**
**dass** das Kraftübertragungselement mit einem ersten Vorspannelement (28) vorgespannt ist.

12. Türöffner nach Anspruch 11,
**dadurch gekennzeichnet,**
**dass** ein weiteres zweites Vorspannelement (31) zur Einstellung der Auslösekraft des Türöffners vorgesehen ist.

13. Türöffner nach den Ansprüchen 5 und 7,
**dadurch gekennzeichnet,**
**dass** zwischen Schwenkfalle (3) und Wechsel (6) ein Druckstück (16) zu Justierzwecken vorgesehen ist.

14. Türöffner nach einem der vorhergehenden Ansprüche,
**dadurch gekennzeichnet,**
**dass** ein geschlossenes Türöffnerschließblech vorgesehen ist.

15. Türöffner nach einem vorhergehenden Ansprüche,
**dadurch gekennzeichnet,**
**dass** am Schlossfallengegenstück (3) im Kontaktbereich zur Schlossfalle (13) ein Wälzkörper vorgesehen ist.

## Claims

1. Door opener for releasing a door, which is provided with a lock catch counterpart (3) and with a controllable securing element (8) to secure the door opener against unauthorized opening of the door, wherein the door exhibits a lock catch (13) that engages in the lock catch counterpart when the door opener is in the blocked position,
**characterized in that**
it is provided with an ejector (18) for ejecting the lock catch (13) from the lock catch counterpart (3) and with a force transmission element (6) between the lock catch counterpart (3) and the ejector (18), with which the force transmitted by the lock catch (13) to the lock catch counterpart (3) is transferred to the ejector (18) after a deflection of the force.

2. Door opener according to Claim 1, **characterized in that** the ejector (18) is mounted on the lock catch counterpart (3).

3. Door opener according to Claim 2,
**characterized in that**
the ejector comprises a slide plate (18) that is mounted on the lock catch counterpart (3) so that it can swivel.

4. Door opener according to Claim 3,
**characterized in that**
the swivel axis (30) of the slide plate (18) runs parallel to the movement direction of the lock catch counterpart (3).

5. Door opener according to Claim 4,
**characterized in that**
the lock catch counterpart is designed as a swivel catch (3) and that the swivel axis (30) of the slide plate (18) runs perpendicular to the axis (25) of the swivel catch (3).

6. Door opener according to Claim 4,
**characterized in that**
the lock catch counterpart is designed as a sliding catch, especially a linear sliding catch.

7. Door opener according to one of Claims 3 to 6,
**characterized in that**
the force transmission element comprises a lever connection with a controlled two-armed change-over (6), that one lever arm (6") serves as a locking element for the lock catch counterpart and that the other lever arm (6') is in active connection with a pin (10) that engages with the slide plate (18).

8. Door opener according to Claim 7,
**characterized in that**
the two-armed change-over (6) is controlled piezo-electrically, magneto-restrictively, using shape-memory actuators, mechanically, using rheological fluids, hydraulically or pneumatically.

9. Door opener according to one of Claims 1 to 6,
**characterized in that**
the force transmission element is designed as a Bowden cable, multi-link transmission, pushing element chain or hydraulic system.

10. Door opener according to one of the preceding claims,
**characterized in that**
a front part (22) of the lock catch counterpart (3) can be adjusted relative to a base part (21).

11. Door opener according to one of the preceding claims, **characterized in that** the force transmission element is prestressed with a first prestress element (28).

12. Door opener according to Claim 11,
**characterized in that**
another second prestress element (31) is provided to adjust the triggering force of the door opener.

13. Door opener according to Claims 5 and 7,
**characterized in that**
a pressure piece (16) is provided between the swivel catch (3) and change-over (6) for calibrating purposes.

14. Door opener according to one of the preceding claims,
**characterized in that**
a closed door opener closing plate is provided.

15. Door opener according to one of the preceding claims,
**characterized in that**
a roller element is provided on the lock catch counterpart (3) in the contact area of the lock catch (13).

## Revendications

1. Gâche électrique pour l'ouverture d'une porte, qui est munie d'une contre-pièce de loquet (3) et d'un élément de sécurisation (8) pouvant être commandé pour sécuriser la gâche électrique afin d'empêcher l'ouverture non autorisée de la porte, dans lequel la porte possède un loquet de serrure (13) qui se met en prise, dans la position de verrouillage de la gâche électrique, dans la contre-pièce de loquet,
**caractérisée en ce**
**qu'**elle est munie d'un éjecteur (18) pour l'éjection du loquet de serrure (13) hors de la contre-pièce de loquet (3) et d'un élément de transmission de la force (6) entre la contre-pièce de loquet (3) et l'éjecteur (18), avec lequel la force transmise lors du mouvement d'ouverture de la porte du loquet de serrure (13) à la contre-pièce de loquet (3) est transmise à l'éjecteur (18) après une déviation de la force.

2. Gâche électrique selon la revendication 1,
**caractérisée en ce**
**que** l'éjecteur (18) est disposé sur la contre-pièce de loquet (3).

3. Gâche électrique selon la revendication 2,
**caractérisée en ce**
**que** l'éjecteur comprend une plaque coulissante (18) qui est disposée de manière pivotante sur la contre-pièce de loquet (3).

4. Gâche électrique selon la revendication 3,
**caractérisée en ce**
**que** l'axe de pivotement (30) de la plaque coulissante (18) est parallèle au sens de déplacement de la contre-pièce de loquet (3).

5. Gâche électrique selon la revendication 4,
**caractérisée en ce**
**que** la contre-pièce de loquet est conçu comme un loquet pivotant (3) et en ce que l'axe de pivotement (30) de la plaque coulissante (18) est perpendiculaire à l'axe (25) du loquet pivotant (3).

6. Gâche électrique selon la revendication 4,
**caractérisée en ce**
**que** la contre-pièce de loquet est conformé comme un loquet coulissant, en particulier comme un loquet coulissant de façon linéaire.

7. Gâche électrique selon l'une des revendications 3 à 6,
**caractérisée en ce**
**que** l'élément de transmission de la force comprend une liaison par levier avec une bascule (6) à deux bras commandée, en ce qu'un bras de levier (6") sert d'élément de verrouillage de la contre-pièce de loquet, et en ce que l'autre bras de levier (6') se trouve en liaison active avec une goupille (10) qui est en prise avec la plaque coulissante (18).

8. Gâche électrique selon la revendication 7,
**caractérisée en ce**
**que** la bascule (6) à deux bras est à commande électromécanique, piézoélectrique, magnétostrictive, par actionneurs à mémoire de forme, mécanique, par des liquides rhéologiques, hydraulique ou pneumatique.

9. Gâche électrique selon l'une des revendications 1 à 6,
**caractérisée en ce**
**que** l'élément de transmission de la force est conformé comme un câble Bowden, une transmission à plusieurs articulations, une chaîne à éléments coulissants ou un système hydraulique.

10. Gâche électrique selon l'une des revendications précédentes,
**caractérisée en ce**
**qu'**une partie antérieure (22) de la contre-pièce de loquet (3) est ajustable par rapport à une partie de base (21).

11. Gâche électrique selon l'une des revendications précédentes,
**caractérisée en ce**
**que** l'élément de transmission de la force est précontraint par un premier élément de précontrainte (28).

12. Gâche électrique selon la revendication 11,
**caractérisée en ce**
**qu'**un deuxième élément de précontrainte (31) est prévu pour ajuster la force de déclenchement de la gâche électrique.

13. Gâche électrique selon les revendications 5 et 7,
**caractérisée en ce**
**qu'**un élément d'appui (16) est prévu entre la contre-pièce de loquet (3) et la bascule (6) aux fins d'ajustement.

14. Gâche électrique selon l'une des revendications précédentes,
**caractérisée en ce**
**que** qu'une cloison de gâche fermée est prévue.

15. Gâche électrique selon l'une des revendications précédentes,
**caractérisée en ce**
**qu'**un élément de rouleau est prévu sur la contre-pièce de loquet (3) dans la zone de contact avec le loquet de serrure (13).
